# EUROPÄISCHE PATENTSCHRIFT

(11) **EP 0 213 437 B1**
(45) Veröffentlichungstag und Bekanntmachung des Hinweises auf die Patenterteilung: **26.07.1989**
(21) Anmeldenummer: 86110817.3
(22) Anmeldetag: 05.08.1986
(51) Int. Cl.: E05B 17/22, H01H 3/16, G08B 13/08

(54) **Riegelschalter für Schlösser und/oder Schliessriegel**
Lock switch for locks and/or lock bolts
Interrupteur de verrouillage pour serrures et/ou pêne de verrouillage

(30) Priorität: 08.08.1985 DE 8522907 U
(43) Veröffentlichungstag der Anmeldung: 11.03.1987
(73) Patentinhaber: SIEMENS AKTIENGESELLSCHAFT, 80333 München (DE)
(72) Erfinder: Foissner, Herbert, Dipl.-Ing. (FH), D-8190 Wolfratshausen (DE)

(56) Entgegenhaltungen:
- DE-A- 3 209 751
- FR-A- 2 050 543
- FR-A- 2 292 093
- FR-A- 2 526 996
- GB-A- 982 592
- GB-A- 1 269 547
- GB-A- 1 308 361
- US-A- 3 622 926

## Beschreibung

Die Erfindung bezieht sich auf einen Riegelschalter für Schlösser und/oder Schließriegel von geschützten und überwachten Türen und Fenstern mit einem in einem Schaltergehäuse angeordneten Reedkontakt und einem Magnet, der mit einem beweglichen Schalthebel verschiebbar angeordnet ist.

In Gefahrenmeldeanlagen werden für den Intrussionsschutz zur Überwachung geschützter Türen und Fenster an den Schlössern Riegelschalter verwendet. Bisher verwendete Riegelschalter sind im allgemeinen recht großvolumig und erschweren daher die Montage an einem Schloß oder an einem Fensterriegel.

Ein als interner Stand der Technik bekannter Riegelschalter weist einen Reedkontakt und einen Magnet auf, der mit einem beweglichen Schalthebel verschiebbar angeordnet ist. Eine Montage mit dem bisher verwendeten Riegelschalter ist bei einer sogenannten Hohlmontage, d.h. ohne abnehmbarem Schließblech, sehr schwierig oder manchmal gar unmöglich. Außerdem sind viele der allgemein bekannten Riegelschalter gegen Feuchtigkeit empfindlich, insbesonders gegen Kondenswasser, wenn die Riegelschalter an Fenstern oder Außentüren montiert werden müssen. Dies kann häufig Störungen verursachen. Es werden daher in bekannten Riegelschaltem Reedkontakte verwendet, die hermetisch dicht sind und damit eine größere Funktionssicherheit gewährleisten. Aber auch hier ist der Einbau oft erschwert, weil die relativ großen Abmessungen eine einfache Montage nicht erlauben. Insbesondere ist der Einbau am Türschloß zwischen Falle und Riegel bei den gebräuchlichen Türschlössern nicht möglich.

Aus der FR-A 2 292 093 bzw. der prioritätsbegründenden DE-U 7 438 635 ist eine Vorrichtung zur elektrischen Überwachung der Verriegelung eines Schlosses bekannt. Die bekannte Vorrichtung weist hinter dem Schließblech einen Mikroschalter auf, der über ein schwenkbares Nockenelement und den Riegel betätigt wird. Mit dem Mikroschalter mag ein leichter Einbau möglich sein, die Probleme, die sich durch eindringende Feuchte und durch ungenauen und zu späten Schaltpunkt ergeben, löst die bekannte Vorrichtung jedoch nicht.

Aufgabe der Erfindung ist es, einen Riegelschalter mit einem Reedkontakt so zu gestalten, daß der Riegelschalter ein verhältnismäßig kleines Bauvolumen und einen zuverlässigen Schaltpunkt aufweist, der beim Verriegeln relativ frühzeitig erreicht werden soll.

Diese Aufgabe wird erfindungsgemäß bei einem eingangs genannten Riegelschalter durch folgende Merkmale erreicht:
a) Der Reedkontakt ist von einem zylinderförmigen Gehäuse umgeben,
b) auf dem Reedkontaktgehäuse ist längsverschiebbar ein Ringmagnet angeordnet,
c) der Ringmagnet ist mit einem Kulissenschieber verbunden,
d) der Kulissenschieber weist eine Ausnehmung auf,
e) der Schalthebel ist verschwenkbar am Schaltergehäuse gelagert und weist einen Excenter auf,
f) der Excenter steht formschlüssig bewegbar im Eingriff mit der Ausnehmung, wobei eine Verschwenkung des Schalthebels einen Hub des Ringmagneten bewirkt.

Mit der erfindungsgemäßen Ausgestaltung des Riegelschalters wird durch die formschlüssige Kulissensteuerung mit dem Excenter am Schalthebel zum Verschieben des Ringmagnets eine wesentlich geringere Bauhöhe erreicht, als beispielsweise ein Riegelschalter aufweist, der eine kraftschlüssige Nockensteuerung mit einer Druckfeder besitzt. Der erfindungsgemäße Riegelschalter hat daher den Vorteil, daß er ohne weiteres zwischen der Falle und dem Riegel eines gängigen Türschlosses eingebaut werden kann. Auch für eine sogenannte Hohlmontage ist der erfindungsgemäße Riegelschalter ohne weiteres verwendbar, und dies sowohl für Türen ohne Schließblech als auch im Fensterrahmen für die Fensterüberwachung, so daß für den Intrusionsschutz lediglich eine Schalterausführung erforderlich ist.

Zweckmäßigerweise ist der verschwenkbare Schalthebel bei nicht geschaltetem Reedkontakt ausgeschwenkt. Er befindet sich somit in seiner Anfangslage und wird beim Verriegeln mit dem Schließriegel betätigt, so daß er in seine Endlage schwenken kann. Dabei ist in vorteilhafter Weise eine Hebelauslenkung mit einem Winkel von nur 10_{°} bereits ausreichend, um den notwendigen Hub zu bewirken, damit der Reedkontakt betätigt werden kann, d.h. damit er frühzeitig seinen Schaltpunkt erreicht.

In einer vorteilhaften Weiterbildung der Erfindung ist im Schaltergehäuse eine Befestigungsplatte für die Montage des Riegelschalters schwimmend gelagert, so daß beim Einbau des Riegelschalters eine Höhenverstellung von mehr als ± 2 mm gewährleistet ist. Damit ist eine optimale Einstellung des Riegelschalters möglich.

Anhand der Zeichnung wird der erfindungsgemä-Be Riegelschalter kurz erläutert. Dabei zeigen die Fig. 1 den erfindungsgemäßen Riegelschalter und die Fig. 2 und 3 zwei Diagramme.

In Fig. 1 ist der Riegelschalter in Draufsicht, teilweise im Schnitt gezeigt. Im Schaltergehäuse 1 ist das zylinderförmige Gehäuse für den Reedkontakt angeordnet, in dem sich der Reedkontakt 2 befindet, der nicht eigens dargestellt ist. Das Reedkontakt-Gehäuse 5 ist vom Ringmagnet 3 umschlossen. Der Ringmagnet 3 ist mit dem Kulissenschieber 6 verbunden, der eine Ausnehmung 7 aufweist. Der Schalthebel 4 ist in zwei Positionen angedeutet, zum einen in der Ausschwenklage a und zum anderen in der Endlage e, wenn er vom Schließriegel verschwenkt wurde. Der Schalthebel 4 ist im Punkt 1a gelagert. Der Schalthebel 4 besitzt den Excenter 8, der beim Verschwenken mittels der formschlüssigen Kulissensteuerung den Ringmagneten 3 nach oben schiebt. Dies ist durch den Pfeil, der mit H bezeichnet ist, dargestellt und symbolisiert den Hub H. Ferner ist im Riegelschalter eine Befestigungsplatte 9 mit zwei Gewindebohrungen 9a schwimmend gelagert angeordnet, so daß eine Höhenverstellung h von mindestens ± 2 mm gewährleistet ist. Dadurch kann der Riegelschalter bei der Montage optimal positioniert werden. Die vom Reedschalter 2 wegführenden zwei Anschlußdrähte 2a sind an zwei Löt- : stützpunkten 10 angelötet, von denen nur einer sichtbar ist. Erfindungsgemäß ist eine Verschwenkung des Schalthebels 4 um einen Winkel von a 10_{°} ausreichend, um den nötigen Hub H zu erreichen, so daß durch den Ringmagneten 3 der Reedkontakt 2 sicher und verhältnismäßig frühzeitig schaltet. Dies ist in Fig. 3 veranschaulicht.

Fig. 2 zeigt ein Diagramm, in dem abhängig vom Winkel der Hub H bei bisherigen Riegelschaltem aufgetragen ist. Der Einschaltpunkt E wird hier bei einem gewünschten Hub H von beispielsweise ca. 0,5 mm erst erreicht, wenn der Auslenkwinkel a des Schalthebels 30_{°} erreicht.

In der Fig. 3 ist im Diagramm gezeigt, daß der erfindungsgemäße Riegelschalter seinen Einschaltpunkt E bereits bei 10_{°} erreicht. Es ist hier wie in Fig. 2 über den Auslenkwinkel a der Hub H aufgetragen. Der Einschaltpunkt E ist bei einem Hub H von etwa 0,5 mm bei 10_{°} erreicht. Dieses frühzeitige Erreichen des Schaltpunktes des Reedkontaktes gewährleistet ein zuverlässiges Schalten des Riegelschalters beim Verriegeln der Tür oder des Fensters.

## Patentansprüche

1. Riegelschalter für Schlösser und/oder Schließriegel von geschützten und übewachten Türen und Fenstern mit einem in einem Schaltergehäuse (1) angeordnetem Reedkontakt (2) und einem Magnet (3) der mit einem beweglichen Schalthebel (4) verschiebbar angeordent ist, gekennzeichnet durch folgende Merkmale:
a) der Reedkontakt (2) ist von einem zylinderförmigen Gehäuse (5) umgeben,
b) auf dem Reedkontakt-Gehäuse (5) ist längsverschiebbar ein Ringmagnet (3) angeordnet,
c) der Ringmagnet (3) ist mit einem Kulissenschieber (6) verbunden,
d) der Kulissenschieber (6) weist eine Ausnehmung (7) auf,
e) der Schalthebel (4) ist verschwenkbar am Schaltergehäuse (1) gelagert (1 a) und weist einen Excenter (8) auf,
f) der Excenter (8) steht formschlüssig bewegbar im Eingriff mit der Ausnehmung (7), wobei eine Verschwenkung des Schalthebels (4) einen Hub
(H) des Ringmagneten (3) bewirkt.

2. Riegelschalter nach Anspruch 1, dadurch gekennzeichnet, daß der Schalthebel (4) bei nicht geschaltetem Reedkontakt (2) ausgeschwenkt (a) und mit einem Schließriegel betätigbar ist.

3) Riegelschalter nach Anspruch 1 oder 2, dadurch gekennzeichnet, daß beim Verriegeln eine Verschwenkung des Schalthebels (4) um einen Winkel (a) von etwa 10_{°} einen Hub (H) bewirkt, der für eine Reedkontaktbetätigung (E) ausreichend ist.

4. Riegelschalter nach einem der vorhergehenden Ansprüche, dadurch gekennzeichnet, daß im Schaltergehäuse (1) eine schwimmend gelagerte Befestigungsplatte (9) mit mindestens einer Gewindebohrung (9a) angeordnet ist, die eine Höhenverstellung (h) von mehr als ± 2 mm aufweist.

## Revendications

1. Interrupteur de verrouillage pour des serrures et/ou des verrous pour des portes et des fenêtres protégées et contrôlées, comportant un contact à lame flexible (2), disposé dans un boîtier (1) de l'interrupteur, et un aimant (3), qui est monté de manière à être déplaçable à l'aide d'un levier mobile d'actionnement (4), remarquable par les caractéristiques suivantes:
a) le contact à lame flexible (2) est entouré par un boîtier de forme cylindrique (5),
b) un aimant annulaire (3) est monté, de manière à être déplaçable longitudinalement, sur le boîtier (5) du relais à lame flexible,
c) l'aimant annulaire (3) est relié à un coulisseau (6),
d) le coulisseau (6) comporte un évidement (7),
e) le levier d'actionnement (4) est monté (1a) de manière à pouvoir pivoter sur le boîtier (1) de l'interrupteur et comporte un excentrique (8),
f) l'excentrique (8) attaque, de manière à être déplaçable selon une liaison par formes complémentaires, l'évidement (7), un pivotement du levier d'actionnement (4) provoquant un déplacement (H) de l'aimant annulaire (3).

2. Interrupteur de verrouillage suivant la revendication 1, caractérisé par le fait que le levier d'actionnement (4) est basculé (a), lorsque le contact à lame flexible (2) n'est pas fermé, et peut être actionné à l'aide d'un verrou de fermeture.

3. Interrupteur de verrouillage suivant la revendication 1 ou 2, caractérisé par le fait que, lors du verrouillage, un pivotement du levier d'actionnement (4) sur un angle (a) d'environ 10_{°} provoque un déplacement (H), qui suffit pour un actionnement (E) du contact à lame flexible.

4. Interrupteur de verrouillage suivant l'une des revendications précédentes, caractérisé par le fait que dans le boîtier (1) de l'interrupteur se trouve disposée une plaque de fixation (9), qui est montée flottante et comporte au moins un perçage taraudé (9a), qui possède une course de réglage en hauteur (h) de ±2 mm.

## Claims

1. Lock switch for locks and/or lock bolts of guarded and monitored doors and windows, having a reed contact (2) arranged in a switch housing (1) and a magnet (3) which is arranged displaceably with a movable operating lever (4), characterized by the following features:
a) the reed contact (2) is surrounded by a cylindrical housing (5),
b) an annular magnet (3) is arranged longitudinally displaceably on the reed contact housing (5),
c) the annular magnet (3) is connected to a sliding block (6),
d) the sliding block (6) has a recess (7),
e) the operating lever (4) is pivotally mounted (1a) on the switch housing (1) and has an eccentric (8),
f) the eccentric (8) is in positive movable engagement with the recess (7), a pivoting of the operating lever (4) effecting a stroke (H) of the annular magnet (3).

2. Lock switch according to Claim 1, characterized in that, with unswitched reed contact (2), the operating lever (4) is swung out (a) and can be actuated with a lock bolt.

3. Lock switch according to Claim 1 or 2, characterized in that, when locking, a pivoting of the operating lever (4) by an angle (a) of approximately 10_{°} effects a stroke (H) which is sufficient for a reed contact actuation (E).

4. Lock switch according to one of the preceding claims, characterized in that in the switch housing (1) there is arranged a floatingly mounted fixing plate (9) with at least one threaded bore (9a), which has a height adjustment (h) of more than ±2 mm.
